# FASCICULE DE BREVET EUROPEEN

(11) **EP 0 063 983 B1**
(45) Date de publication et mention de la délivrance du brevet: **17.10.1984**
(21) Numéro de dépôt: 82400640.7
(22) Date de dépôt: 07.04.1982
(51) Int. Cl.: B24B 33/02

(54) **Machine à roder**
Honmaschine
Honing machine

(30) Priorité: 16.04.1981 FR 8108064
(43) Date de publication de la demande: 03.11.1982
(73) Titulaire: AUTOMOBILES CITROEN, 92200 Neuilly-sur-Seine (FR); AUTOMOBILES PEUGEOT, 75116 Paris (FR)
(72) Inventeur: Largeteau, Pierre André, F-95870 Bezons (FR)
(74) Mandataire: Boivin, Claude

## Description

La présente invention concerne les machines à roder comprenant un vérin d'expansion dont le piston est relié à la tige d'expansion d'un rodoir, des moyens pour détecter la position du piston de ce vérin et fournir un signal fonction de cette position, donc de l'expansion du rodoir, et des moyens pour comparer ce signal à une valeur de consigne et émettre, quand cette valeur est atteinte, un signal propre à arrêter le déplacement du piston.

Dans les machines à roder de ce genre, l'expansion du rodoir est arrêtée automatiquement dès que l'expansion désirée est atteinte. Mais l'expérience montre que les pièces rodées à l'aide de ces machines peuvent subir des variations de cote, soit en raison de l'usure du rodoir, soit par suite d'une dérive de cote d'origine thermique ou mécanique.

La DE-A-1 950112 décrit une machine à roder du type ci-dessus qui comporte des moyens pour modifier la valeur de consigne en cas d'usure du rodoir ou de dérive de cote. Ces moyens qui sont pneumatiques, sont relativement compliqués et peu précis et comportent un nombre important d'organes mécaniques, tels que des cliquets ou des écrous.

La présente invention a pour objet une machine à roder dans laquelle les moyens pour corriger l'usure du rodoir sont particulièrement simples et très précis.

Cette machine à roder est caractérisée en ce que les moyens pour détecter la position du piston de vérin et fournir un signal fonction de cette position comprennent une came solidaire du piston du vérin, et un palpeur dont l'élément sensible est en appui sur la came et le corps du vérin d'expansion et qui fournit un signal électrique à un voltmètre analogique à seuil comparant ce signal à un signal représentant la cote à atteindre, et en ce que la machine comporte des moyens pour faire varier le seuil du voltmètre.

Les moyens pour faire varier le seuil du voltmètre peuvent comprendre, par exemple, un compteur-décompteur numérique à affichage manuel, un convertisseur numérique analogique interposé entre le compteur et le voltmètre, et des moyens pour modifier l'affichage du compteur en fonction de l'usure du rodoir ou de la dérive de cote.

Les moyens de variation du seuil du voltmètre peuvent également comprendre un moteur pas-à-pas, une vis de commande qui est solidaire en rotation de l'arbre de ce moteur mais libre en translation par rapport à lui, et est monté dans un écrou fixe, un palpeur électronique qui est commandé par la vis et connecté au voltmètre, et des moyens pour faire tourner l'arbre du moteur pas-à-pas en fonction de l'usure du rodoir ou de la dérive de cote.

On a décrit ci-après, à titre d'exemples non limitatifs, deux modes de réalisation de la machine à roder perfectionnée selon la présente invention, avec référence au dessin annexé dans lequel :
la Figure 1 est un schéma d'un premier mode de réalisation,
la Figure 2 montre schématiquement un détail d'un second mode de réalisation.

A la Figure 1, on voit une tête de rodage comprenant un corps de vérin d'expansion 1 qui est solidaire du piston 2 d'un vérin de battement, seule l'extrémité inférieure de ce vérin étant représentée. Dans le corps 1 est monté coulissant le piston 3 du vérin d'expansion traversé par une broche 4 dont la partie inférieure porte le rodoir 5 et dont la partie supérieure est montée dans le corps 1 par l'intermédiaire d'un roulement 6 et reliée à la broche 7 de la machine à roder. La broche 4 est elle-même traversée par une tige d'expansion 8 qui porte le cône d'expansion 9 du rodoir 5 et qui est solidarisée en translation avec le piston 3 par des moyens non représentés au dessin.

Une potence 10 solidaire du piston 3 du vérin d'expansion porte une came de pilotage 11 qui a même profil que le cône d'expansion 9. Un palpeur intermédiaire 12 est monté pivotant en 13 sur un support 14 fixé sur le corps 1. Ce palpeur porte un patin qui est en appui sur la came 11 et sur lequel est en appui l'élément sensible d'un palpeur électronique 15 ayant son corps solidaire du support 14. Le déplacement du piston 3 du vérin d'expansion 1 fait pivoter le palpeur 12 qui actionne le palpeur 15, ce dernier fournissant ainsi un signal fonction de déplacement du piston 3 donc de la tige d'expansion 8.

A la machine à roder est associé un coffret électronique comprenant un voltmètre 16 à deux entrées E₁ et E₂. L'entrée E₁ est connectée au palpeur 15 alors que l'entrée E₂ reçoit un signal variable qui est ajouté au signal de l'entrée Eᵢ, et la somme est comparée au seuil fixe du voltmètre, ce qui revient indirectement à modifier la consigne du voltmètre. Quand le signal reçu du palpeur atteint la valeur de consigne, le voltmètre 16 émet en 17 un ordre (qui pourrait être une impulsion ou une fermeture de circuit) propre à couper l'alimentation d'une électrovanne non représentée alimentant le cylindre 1 du vérin d'expansion.

Le signal variable définissant la valeur de consigne est fourni par un compteur-décompteur 18 numérique à affichage manuel ou électrique, sur le cadran 19 duquel on peut afficher la tension à appliquer en E₂. Ce compteur 18 est connecté à l'entrée E₂ par l'intermédiaire d'un convertisseur digital-analogique 20 à gain variable.

Le compteur-décompteur 18 dispose de deux entrées E₃ et E4. Lorsqu'une impulsion est fournie à l'entrée E₃, la plus petite décade du compteur, par exemple, est majorée d'une unité ; lorsqu'une impulsion arrive à l'entrée E4, la même décade est minorée d'une unité.

Les pièces rodées sont contrôlées. Si la cote mesurée est comprise dans la tolérance, la pièce est acceptée ; elle est rejetée si la tolérance est dépassée. Si la cote moyenne mesurée d'une série de pièces, tout en restant dans la tolérance, est décalée du centre de tolérance d'une valeur excessive, par exemple un micron, on applique une impulsion à l'entrée E₃ ou à l'entrée E4 suivant le sens de décalage. Cette impulsion peut être fournie automatiquement par l'appareil de contrôle des pièces.

Dans l'exemple de réalisation représenté, le signal continu provenant du convertisseur digital analogique 20 est fourni non seulement à l'entrée E₂, mais également à deux voltmètres 21 et 22 respectivement à seuil maximal et à seuil minimal. Le voltmètre 21 est réglé de manière à fournir des informations quand est atteinte une valeur maximale correspondant à l'usure maximale admissible du rodoir. Le voltmètre 22 fournit une impulsion quand est atteinte une valeur minimale correspondant au dégonflage total du rodoir.

Les sorties des voltmètres 21 et 22 sont connectées aux entrées d'une porte OU 23 dont la sortie est connectée à un circuit propre à fermer l'électro-vanne alimentant le cylindre 1 du vérin d'expansion et en même temps à arrêter la machine.

Dans le mode de réalisation de la figure 2, un moteur pas-à-pas 24 est monté dans un support fixe 25. Ce moteur comporte deux entrées E'₃ et E'₄ qui sont alimentées comme les entrées E₃ et E4 et qui sont telles que l'arrivée d'une impulsion fasse pivoter d'un pas l'arbre 26 du moteur, dans un sens si l'impulsion est reçue par l'entrée E'₃ et dans le sens opposé si elle est reçue par l'entrée E'₄. Une vis 27 est solidaire en rotation de l'arbre 26, mais libre en translation par rapport à cet arbre ; à cet effet, l'arbre 26 peut, par exemple, être solidaire d'une roue dentée engagée dans des cannelures intérieures de la vis 27. Cette dernière est montée dans un écrou fixe 28 et porte à son extrémité un disque 29 sur lequel est en appui la pointe 30 d'un palpeur électronique 31 ; ce dernier est connecté à l'entrée E₂ qui reçoit ainsi un signal fonction du déplacement du disque 29.

Le disque 29 est mobile entre deux contacts 32 et 33 qui engendrent des impulsions lorsqu'ils sont atteints par le disque 29 et constituent des contacts à seuils maximal et minimal jouant le même rôle que les voltmètres à seuils 21 et 22. Il va de soi que la présente invention ne doit pas être considérée comme limitée au mode de réalisation décrit et représenté, mais en couvre, au contraire, toutes les variantes.

## Revendications

1. Machine à roder comprenant un vérin d'expansion (1) dont le piston (3) est relié à la tige d'expansion (P) d'un rodoir (5), des moyens pour détecter la position du piston de ce vérin et fournir un signal fonction de cette position, donc de l'expansion du rodoir, des moyens pour comparer ce signal à une valeur de consigne et émettre, quand cette valeur est atteinte, un signal propre à arrêter le déplacement du piston, et des moyens pour modifier la valeur de consigne en cas d'usure du rodoir ou de dérive de cote, caractérisée en ce que les moyens pour détecter la position du piston du vérin et fournir un signal fonction de cette position comprennent une came (11) solidaire du piston (3) du vérin, et un palpeur (15) dont l'élément sensible est en appui sur la came et le corps solidaire du corps du vérin d'expansion et qui fournit un signal électrique à un voltmètre analogique à seuil (16) comparant ce signal à un signal représentant la cote à atteindre, et en ce que la machine comporte des moyens pour faire varier le seuil du voltmètre.

2. Machine à roder selon la revendication 1, caractérisée en ce que les moyens pour faire varier le seuil du voltmètre (16) comprennent un compteur-décompteur numérique (18) à affichage manuel, un convertisseur numérique analogique (20) interposé entre le compteur et le voltmètre, et des moyens pour modifier l'affichage du compteur en fonction de l'usure du rodoir ou de la dérive de cote.

3. Machine à roder selon la revendication 2, caractérisée en ce qu'elle comprend un voltmètre à seuil maximal (21) correspond à l'usure complète du rodoir et un voltmètre à seuil minimal (22) correspondant au dégonflage total du rodoir, les deux voltmètres (21) et (22) étant connectés à la sortie du convertisseur digital-analogique (20), et des moyens connectés à ces voltmètres et propres à arrêter la machine quand l'un des deux seuils est atteint.

4. Machine à roder selon la revendication 1, caractérisée en ce que les moyens de variation du seuil du voltmètre comprennent un moteur pas-à-pas (24), une vis de commande (27) qui est solidaire en rotation de l'arbre (26) de ce moteur mais libre en translation par rapport à lui, et est montée dans un écrou fixe (28), un palpeur électronique (30-31) qui est commandé par la vis et connecté au voltmètre (16), et des moyens pour faire tourner l'arbre du moteur pas-à-pas en fonction de l'usure du rodoir ou de la dérive de cote.

5. Machine à roder selon la revendication 4, caractérisée en ce que le moteur pas-à-pas (24) comporte une première entrée (E'₃) propre à faire tourner le moteur d'un pas dans un sens quand une impulsion est reçue à cette entrée, et une seconde entrée (E'₄) propre à faire tourner le moteur d'un pas dans le sens opposé quand une. impulsion est reçue à cette seconde entrée.

6. Machine à roder selon la revendication 4 à 5, caractérisée en ce qu'elle comprend un disque (29) solidaire de la vis (27), deux contacts (32 et 33) disposés de part et d'autre du disque (29) et. propres à être actionnés par ce disque quand le déplacement axial du disque a atteint une certaine valeur, et des moyens commandés par ces contacts pour arrêter la machine.

## Claims

1. Lapping machine comprising an expansion jack 1 of which the piston 3 is connected to the expansion rod 8 of a lapping tool 5, means for detecting the position of the piston of this jack and for furnishing a signal as a function of this position, therefore of the expansion of the lapping tool, means for comparing this signal with a reference value and for emitting, when this value is attained, a signal adapted to stop the displacement of the piston, and means for modifying the reference value in the event of wear of the lapping tool or of drift of dimension, characterized in that the means for detecting the position of the piston of the jack and for furnishing a signal as a function of this position comprise a cam 11 fast with the piston 3 of the jack, and a sensor 15 of which the sensitive element is in abutment on the cam and the body fast with the body of the expansion jack and which furn ishes an electric signal to an analog voltmeter 16 with threshold comparing this signal with a signal representing the dimension to be attained, and in that the machine comprises means for varying the threshold of the voltmeter.

2. Lapping machine according to Claim 1, characterized in that the means for varying the threshold of the voltmeter 16 comprise a digital reversible counter 18 with manual display, a digital-to-analog converter 20 interposed between the up-counter and the voltmeter, and means for modifying the display of the up-counter as a function of the wear of the lapping tool or of the drift of dimension.

3. Lapping machine according to Claim 2, characterized in that it comprises a maximum threshold voltmeter 21 corresponding to the complete wear of the lapping tool and a minimum threshold voltmeter 22 corresponding to total deflation of the lapping tool, the two voltmeters 21 and 22 being connected to the output of the digital-to-analog converter 20, and means connected to these voltmeters and adapted to stop the machine when one of the two thresholds is attained.

4..Lapping machine according to Claim 1, characterized in that the means for varying the threshold of the voltmeter comprise a stepping motor 24, a control screw 27 which is fast in rotation with the shaft 26 of this motor but free in translation with respect thereto, and is mounted in a fixed nut 28, an electronic sensor 30-31 which is controlled by the screw and connected to the voltmeter 16, and means for rotating the shaft of the stepping motor as a function of the wear of the lapping tool or the drift of dimension.

5. Lapping machine according to Claim 4, characterized in that the stepping motor 24 comprises a first input E'₃ adapted to rotate the motor by a step in one direction when a pulse is received at this input, and a second input E'₄ adapted to rotate the motor by a step in the opposite direction when a pulse is received at this second input.

6. Lapping machine according to Claims 4 to 5, characterized in that it comprises a disc 29 fast with the screw 27, two contacts 32 and 33 disposed on either side of the disc 29 and adapted to be actuated by this disc when the axial displacement of the disc has attained a certain value, and means controlled by these contacts to stop the machine.

## Patentansprüche

1. Honmaschine mit einem Aufweitzylinder (1), dessen Kolben (3) mit einer Aufweitstange (8) eines Honwerkzeuges (5) verbunden ist, mit einer Einrichtung für den Nachweis der Stellung des Kolbens dieses Zylinders und zur Lieferung eines von dieser Stellung, also von der Ausweitung des Honwerkzeuges, abhängigen Signals, mit einer Einrichtung zum Vergleich dieses Signals mit einem Sollwert und zum Aussenden eines geeigneten Signals zum Anhalten des Kolbens, wenn dieser Wert erreicht ist, und mit einer. Einrichtung zur Änderung des Sollwertes im Falle der Abnutzung des Honwerkzeuges oder einer Maßabweichung, dadurch gekennzeichnet, daß die Einrichtung für den Nachweis der Stellung des Kolbens des Zylinders und zur Lieferung eines von dieser Stellung abhängigen Signals einen mit dem Kolben (3) des Zylinders verbundenen Mitnehmer (11) und einen Taster (15) aufweist, dessen Fühlelement sich am Mitnehmer und an dem mit dem Gehäuse des Ausweitzylinders verbundenen Körper abstützt und ein elektrisches Signal an ein Analogvoltmeter (16) mit Schwellenwert liefert, welches dieses Signal mit einem das zu erreichende Maß darstellende Signal vergleicht, und dadurch, daß die Maschine eine Einrichtung zur Änderung des Schwellenwertes des Voltmeters aufweist.

2. Honmaschine nach Anspruch 1, dadurch gekennzeichnet, daß die Einrichtung zur Änderung des Schwellenwertes des Voltmeters (16) einen Vorwärts-Rückwärts-Zähler (18) mit manueller Sichtbarmachung, einen zwischen dem Zähler und dem Voltmeter angeordneten Digital-Analog-Wandler (20) und eine Einrichtung zur Änderung der Sichtbarmachung des Zählers in Abhängigkeit von der Abnutzung des Honwerkzeuges oder der Maßabweichung aufweist.

3. Honmaschine nach Anspruch 2, dadurch gekennzeichnet, daß sie ein Voltmeter (21) mit maximalem Schwellenwert entsprechend der vollständigen Abnutzung des Honwerkzeuges und ein Voltmeter (22) mit minimalem Schwellenwert entsprechend der vollständigen Rückführung des Honwerkzeuges, wobei beide Voltmeter (21) und (22) mit dem Ausgang des Digital-Analog-Wandlers (20) verbunden sind, und eine Einrichtung aufweist, welche mit diesen Voltmetern verbunden ist und imstande ist, die Maschine stillzusetzen, wenn einer der Schwellenwerte erreicht ist.

4. Honmaschine nach Anspruch 1, dadurch gekennzeichnet, daß die Einrichtung zur Änderung des Schwellenwertes des Voltmeters einen Schrittmotor (24), eine Steuerschraube (27), welche mit der Welle (26) dieses Motors drehfest verbunden, aber zu ihr axial verschieblich ist und in eine ortsfeste Mutter (28) eingesetzt ist, einen elektronischen Taster (30-31), welcher von der Schraube gesteuert und an das Voltmeter (16) angeschlossen ist, und eine Einrichtung aufweist, welche die Welle des Schrittmotors in Abhängigkeit von der Abnutzung des Honwerkzeuges oder der Maßabweichung in Drehung versetzt.

5. Honmaschine nach Anspruch 4, dadurch gekennzeichnet, daß der Schrittmotor (24) einen ersten Eingang (E'₃) für die Drehung des Motors um einen Schritt in einer Richtung, wenn dieser Eingang einen Impuls erhält, und einen zweiten Eingang (E'₄) für die Drehung des Motors um einen Schritt in der entgegengesetzten Richtung aufweist, wenn dieser zweite Eingang einen Impuls erhält.

6. Honmaschine nach Anspruch 4 und 5, dadurch gekennzeichnet, daß sie eine mit der Schraube (27) verbundene Scheibe (29), zwei beiderseits der Scheibe (29) angeordnete Kontakte (32 und 33), welche durch diese Scheibe betätigt werden können, wenn die axiale Verstellung der Scheibe einen bestimmten Wert erreicht hat, und eine von diesen Kontakten gesteuerte Einrichtung zum Stillsetzen der Maschine aufweist.
